# EUROPÄISCHE PATENTSCHRIFT

(11) **EP 3 328 629 B1**
(45) Veröffentlichungstag und Bekanntmachung des Hinweises auf die Patenterteilung: **12.06.2019**
(21) Anmeldenummer: 16738700.0
(22) Anmeldetag: 01.07.2016
(51) Int. Cl.: B31B 70/26, B31B 70/74, B31B 150/20, B31B 160/20

(54) **VORRICHTUNG UND VERFAHREN ZUM FIXIEREN EINES OFFENEN BODENS EINES SCHLAUCHSTÜCKS**
DEVICE AND METHOD FOR SECURING AN OPEN BOTTOM OF A PIECE OF TUBE
DISPOSITIF ET PROCÉDÉ DE FIXATION D'UNE PARTIE INFÉRIEURE OUVERTE D'UNE PIÈCE TUBULAIRE

(30) Priorität: 31.07.2015 DE 102015214664
(43) Veröffentlichungstag der Anmeldung: 06.06.2018
(73) Patentinhaber: Windmöller & Hölscher KG, 49525 Lengerich (DE)
(72) Erfinder: BROMMER, Carsten, 49525 Lengerich (DE); DERKSEN, Jakob, 49525 Lengerich (DE)
(74) Vertreter: Schneider, Bernd
(86) Internationale Anmeldenummer: PCT/EP2016/065560
(87) Internationale Veröffentlichungsnummer: WO 2017/021077

(56) Entgegenhaltungen:
- WO-A1-2012/049040
- DE-B1- 1 561 473

## Beschreibung

Die Erfindung betrifft eine Vorrichtung zum Fixieren eines offenen Bodens eines Schlauchstücks nach dem Oberbegriff des Anspruchs 1 sowie ein zugehöriges Verfahren nach dem Oberbegriff des Anspruchs 13.

Als Ausgangsmaterial für Kunststoffsäcke werden oft Schlauchstücke verwendet, die flachgelegt sind und somit eine Vorderwand und eine Rückwand umfassen. Zur Herstellung von Kunststoffsäcken werden nun eines oder beide Enden der Schlauchstücke aufgezogen und ein Bodenrechteck gelegt. Dabei bilden sich auch Eckeinschläge aus, die die Form eines Dreiecks aufweisen. Bei beidendiger Bodenbildung werden die Schlauchstücke in der Regel quer durch die Bodenbildungseinrichtung transportiert, wobei Transportmittel vorgesehen sind. Das Öffnen der Enden erfolgt meist durch das Separieren der Vorder- und Rückwand im Bereich der Enden durch geeignete Separierungsmittel, insbesondere Sauger, die von außen die Vorder- und Rückwand ergreifen und auseinander ziehen. In den sich ergebenden Raum zwischen Vorder- und Rückwand tauchen nun Bodenbildungsmittel ein, die Vorder- und/oder Rückwand weiter auseinanderziehen und entlang einer vorgegebenen Falzkante umfalten. Dabei ergibt sich das bereits erwähnte Bodenrechteck zusammen mit den Eckeinschlägen und somit ein offener Boden. Dieser offene Boden kann direkt im Anschluss zu einem geschlossenen Boden weiterverarbeitet werden.

Bei Säcken aus Kunststoffmaterial ergibt sich jedoch das Problem, dass trotz Vorgabe von Falzkanten das Material dazu tendiert, wieder in die Ausgangsposition zurück zu kehren. Außerdem kann es bei den oft sehr glatten Oberflächen von Kunststoffmaterialien dazu kommen, dass sich die einzelnen Bestandteile des offenen Bodens gegeneinander verschieben. Zwar sind Presswerkzeuge bekannt, mit den ordnungsgemäß hergestellte Boden verpresst werden können, jedoch wird auch die Form der nicht ordnungsgemäß hergestellten Boden mit solchen Presswerkzeugen konserviert.

Die WO 2012/49040 zeigt ein solches Presswerkzeug, welches ein umlaufendes Band umfasst, welches über eine vordere Umlenkrolle führbar ist. Das Band wirkt dabei auf die offene Seite des Bodens. Mit dem Band lässt sich der Boden gegen eine Gegenlage drücken. Jedoch führt die Umlenkrolle nicht nur das Band, sondern presst den Boden auf die Gegenlage, so dass - wie es bereits beschrieben wurde - Fehler in der Bodenöffnung direkt konserviert werden.

Die Aufgabe der vorliegenden Erfindung ist es daher, eine Vorrichtung und ein Verfahren vorzuschlagen, mit denen sich die Herstellungsqualität der Säcke steigern lässt.

Die Aufgabe wird durch eine Vorrichtung mit sämtlichen Merkmalen des Anspruchs 1 gelöst. In den abhängigen Ansprüchen sind mögliche Ausgestaltungen der Erfindung angegeben.

Gemäß der vorliegenden Erfindung ist vorgesehen, dass die vordere Umlenkrolle von der Gegenlage beabstandet ist. In diesem Fall wird der gerade geöffnete Boden nicht direkt auf die Gegenlage gepresst, sondern wird zunächst langsam der Gegenlage angenähert. Damit wird es ermöglicht, Fehlbildungen oder Fehlstellungen zu korrigieren. Insgesamt lässt sich also die Qualität der Säcke steigern und der Ausschuss reduzieren. In diesem Zusammenhang bedeutet "geöffneter Boden" zwar, dass im Endbereich des Schlauchstücks bereits Vorder- und Rückwand auseinander gefaltet wurden, sich jedoch noch nicht in einer Ebene befinden. Ein solcher Boden wäre noch nicht vollständig geöffnet. Im Endzustand der Bodenöffnung liegen die Vorder- und Rückwand in einer Ebene. Vorzugsweise wurde dabei der die Vorderwand auf sich selbst zurückgefaltet, während die Rückwand sich vollständig - sowohl die Sackwandung als auch der Teil des Bodens - in einer Ebene befindet. Damit befindet sich der offene Boden im Wesentlichen in der Ebene des Sackkörpers. Grundsätzlich kann der offene Boden in einer anderen Ebene als der Sackkörper liegen, wobei auch hier die vorliegende Erfindung anwendbar ist.

Das Band läuft in einer Umlaufrichtung und hat quer zu dieser Umlaufrichtung eine Erstreckung, die mindestens zehnmal größer ist als dessen Breite, wobei die Breite mindestens 5 mm beträgt. Vorzugsweise ist das Band so positioniert, dass es die Falzkante, um die mindestens die Vorder- oder Rückwand umgefaltet wurde, erfasst. Damit erfasst das Band auch die Mittelsenkrechte der dreieckigen Eckeinschläge. Diese Mittelsenkrechten sind im Wesentlichen deckungsgleich mit den durch die Seitenkanten des Schlauchstücks gebildeten Falzlinien. Gerade durch das zu schnelle Niederdrücken dieser Falzkanten kann es in Vorrichtungen des Standes der Technik zu Fehlern kommen. Die Umlaufgeschwindigkeit des Bandes gleicht vorzugsweise der Transportgeschwindigkeit der Schlauchstücke in der erfindungsgemäßen Vorrichtung.

Die Gegenlage kann durch eine feststehende Auflagefläche gebildet werden. Sie kann jedoch durch ein mitlaufendes, insbesondere umlaufendes Auflageelement gebildet werden. Die Mitlauf- bzw. Umlaufgeschwindigkeit des Auflageelements entspricht vorteilhafterweise ebenfalls der Transportgeschwindigkeit der Schlauchstücke.

Vorteilhaft wirkt sich die Erfindung aus, wenn sie Bestandteile einer Vorrichtung zur Herstellung von Säcken aus, die ein Gewebe aus gestreckten oder gereckten Polyolefinbändchen umfassen, beispielsweise gestreckten oder gereckten Polypropylenbändchen. Bei diesem Material lassen sich nur schwierig Falzlinien aufprägen. Besonders vorteilhaft lassen sich in der erfindungsgemäßen Vorrichtung Säcke verarbeiten, die neben dem genannten Gewebe auch eine Beschichtung umfassten, beispielsweise eine Polyethylenbeschichtung, insbesondere eine solche, die aufgetragen wurde, nachdem das als Ausgangsbasis dienende Schlauchmaterial flachgelegt wurde. In diesem Fall werden die Sackkante, die sich wie beschrieben in Bereich der Mittelsenkrechten der Bodendreiecke wiederfinden lassen, nochmals betont, da diese Beschichtung in der Regel an den Seitenkanten übersteht (so genannter Laminatüberstand).

Um nun ein optimales Niederdrücken des offenen Bodens zu erzielen, ist in weitere Ausgestaltung der Erfindung vorgesehen, die vordere Umlenkrolle in oder gegen die Transportrichtung der Schlauchstücke verschiebbar auszubilden. Damit kann insbesondere der Winkel, den das Band stromabwärts der Umlenkrolle mit der Gegenlage einnimmt, verändert werden. Bei einer gegebenen Transportgeschwindigkeit kann damit die Geschwindigkeit des Niederdrückens beeinflusst werden. Diese Einstellmöglichkeit ist vorteilhaft, wenn unterschiedliche Sackformate verarbeitet werden sollen.

In einer weiteren Ausgestaltung der Erfindung folgt in Transportrichtung der Schlauchstücke gesehen der vorderen Umlenkrolle eine Andrückrolle. Diese ist vorzugsweise senkrecht zur/und oder in Transportrichtung der Schlauchstücke positionsveränderbar. Damit werden die im Zusammenhang mit der vorderen Umlenkrolle beschriebenen Positionierungsmöglichkeiten nochmals erweitert, so dass die Anpassbarkeit nochmals verbessert wird. Vorteilhaft ist es dabei, wenn auch diese Andrückrolle ebenfalls von der Gegenlage beabstandet ist. Sie führt also nicht dazu, dass das Band auf die Gegenlage gedrückt wird. Ihr Abstand zur Gegenlage ist dabei kleiner als der Abstand zwischen der vorderen Umlenkrolle und der Gegenlage.

Die Andrückrolle ist bevorzugt in einem Schwenkarm gelagert, wobei dieser vorzugsweise um die Drehachse der vorderen Umlenkrolle schwenkbar ist. Mit der Anordnung des Schwenkarms an der Umlenkrolle wird mit der Positionierung der vorderen Umlenkrolle auch eine Positionierung der Andrückrolle ermöglicht, so dass die Anpassung der erfindungsgemäßen Vorrichtung vereinfacht wird. Durch die Schwenkmöglichkeit wird andererseits die Einstellung der Andrückrolle unabhängig von der Umlenkrolle gewährleistet, so dass eine größtmögliche Variabilität der Einstellung gegeben ist.

Der vorderen Umlenkrolle und/oder der Andrückrolle folgt - in Transportrichtung der Schlauchstücke gesehen - wenigstens eine Druckrolle, mit welcher das Band gegen die Gegenlage drückbar ist. Erst an der Einwirkstelle dieser Druckrolle ist der geöffnete Boden somit vollständig niedergedrückt und in seiner Lage fixiert.

Weiterhin ist in Transportrichtung der Schlauchstücke gesehen hinter der vorderen Umlenkrolle, insbesondere auch hinter der Andrückrolle und besonders bevorzugt hinter der Druckrolle, ein Presswerkzeug, vorzugsweise ein Presswalzenpaar vorgesehen. Das Band sowie die einzelnen, bereits beschriebenen Rollen erfassen nicht die gesamte Breite des geöffneten Bodens. Damit erfolgen das eigentliche Verpressen des Bodens und das damit einhergehende, vollständige Fixieren der Falzkanten erst durch das Presswerkzeug. Dieses Presswerkzeug entfaltet somit eine optimale Wirkung im Zusammenhang mit der erfindungsgemäßen Vorrichtung, denn nur dann erfolgt ein Verpressen eines bereits optimal seiner ihrer Lage fixierten Bodens. In einer besonders bevorzugten Weiterbildung der Erfindung ist eine Zentriereinrichtung vorgesehen, mit welcher insbesondere die Falzkante der Eckeinschläge zentrierbar ist. Die Falzkante ist dann zentriert, wenn sie auf der Falzkante der umgefalteten Vorder- und/oder Rückwand liegt. In diesem Fall ist der geöffnete Boden symmetrisch und kann zu einem qualitativ hochwertigen Sack weiter verarbeitet werden. Mit der Zentriereinrichtung lassen sich somit die möglicherweise bei der Bodenöffnung aufgetretenen Fehlstellungen korrigieren. Vorzugsweise wirkt die Zentriereinrichtung auf Teile des Bodens ein, wenn dieser bereits in den Einflussbereich der vorderen Umlenkrolle und/oder der Andrückrolle und/oder der Druckrolle gelangt ist. Denn dann kann der korrigierte Boden sofort fixiert werden. Beispielsweise kann die Zentriereinrichtung in einer oder mehreren der genannten Rollen integriert sein.

Gemäß einer vorteilhaften Ausgestaltung der Zentriereinrichtung sind zwei Leitelemente vorgesehen, welche quer zur Transportrichtung der Schlauchstücke einen Abstand zueinander aufweisen, wobei die Leitelemente zumindest teilweise um die vordere Umlenkrolle herum reichen. Diese sind also vorzugsweise an den Außenumfang der Umlenkrolle angepasst, so dass der Boden zwischen Umlenkrolle und Gegenlage einlaufen, während noch die Leitelemente auf den Boden einwirken. Die Leitelemente wirken mit ihren Seitenkanten auf den Boden ein, wobei das Vorhandensein der Falzkante in den Eckeinschlägen und insbesondere das Vorhandensein des Laminatüberstandes ausgenutzt wird. Auf diese bzw. auf diesen kann das Leitelement eine seitliche Kraft ausüben und so die Lage korrigieren.

Um eine optimale Wirkung zu entfalten, ist vorgesehen, dass der Abstand der Leitelemente sich in Transportrichtung stetig verringert, so dass die Kombination beider Leitelemente für die Falzkante bzw. den Laminatüberstand einen Trichter bildet. In diesem Fall lässt sich die Genauigkeit bei der Korrektur sogar noch erhöhen.

Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind. Dabei können die in den Ansprüchen und in der Beschreibung erwähnten Merkmale jeweils einzeln für sich oder beliebige Kombinationen erwähnter Merkmale erfindungswesentlich sein. Im Rahmen der gesamten Offenbarung gelten Merkmale und Einzelheiten, die im Zusammenhang mit dem erfindungsgemäßen Verfahren beschrieben sind, selbstverständlich auch im Zusammenhang mit der erfindungsgemäßen Vorrichtung und jeweils umgekehrt, so dass bezüglich der Offenbarung zu den einzelnen Aspekten der Erfindung stets wechselseitig Bezug genommen wird beziehungsweise werden kann. Die einzelnen Figuren zeigen:
- Fig. 1: Seitenansicht einer erfindungsgemäßen Vorrichtung
- Fig. 2: Ansicht II-II aus der Figur 1
- Fig. 3: Ansicht III-III aus der Figur 2

Fig. 1 zeigt eine erfindungsgemäße Vorrichtung 100, die Bestandteil einer Bodenlegevorrichtung zur Herstellung von Säcken aus Schlauchstücken sein kann. Die Schlauchstücke, von denen ein Schlauchstück 101 gezeigt ist, werden aufeinander abfolgend quer zur ihrer Haupterstreckungsrichtung auf einem Tisch 102, der als Gegenlage dient oder zumindest Teil einer Gegenlage ist mittels einer nicht gezeigten Transporteinrichtung in Transportrichtung z durch die Vorrichtung 100 transportiert. Das Schlauchstück 101 weist an seinem sichtbaren Ende einen bereits geöffneten Boden 106 auf. Von diesem Boden sind die Rückwand 103 sowie der vordere Eckeinschlag 104 sowie der hintere Eckeinschlag 105 sichtbar. Der Boden 106 ist noch nicht verpresst worden, so dass die Eckeinschläge 104 und 105 noch etwas hochstehen.

Die Einrichtung umfasst ein umlaufendes Band 110, welches über Umlenkrollen 111 geführt wird. Diese Umlenkrollen sind drehbar in einem Rahmen 112 gelagert, welcher sich wiederum an einem nicht dargestellten Maschinengestell abstützt. Das Band 110 wird darüber hinaus durch die vordere Umlenkrolle 113 umgelenkt. Diese Umlenkrolle 113 ist in Richtung x von der Gegenlage beabstandet. Der vorderen Umlenkrolle schließt sich in Richtung U die Andrückrolle 114 an, wobei auch diese Rolle 114 in Richtung x von der Gegenlage beabstandet ist.

Im weiteren Verlauf wird das Band 110 über eine Druckrolle 115 geführt, welche das Band mit einer Kraft auf die Gegenlage 102 drückt. Diese Kraft wird gemäß dem gezeigten Ausführungsbeispiel durch ein federndes Element aufgebracht, wobei jedoch die Erfindung nicht hierauf beschränkt ist. Die Druckrolle 115 ist drehbar in einem abgewinkelten Hebelarm 116 gelagert, welcher wiederum in dem Rahmen schwenkbar im Schwenklager 117 angelenkt ist. Das federnde Element ist als Zugfeder 118 ausgebildet. Im weiteren Verlauf des Bandes können weitere Druckrollen 115 vorgesehen sein, welche auf gleiche Weise an dem Rahmen 112 angeordnet sind.

In ähnlicher Weise wie die Druckrolle 115 kann die obere Presswalze 120 eines Presswalzenpaares 122 am Rahmen 102 angeordnet sein. Die untere Presswalze 121 ist hingegen - beispielsweise positionsfest - an der Gegenlage 102 angeordnet. Die obere Presswalze 120 ist drehbar im Hebelarm 123 gelagert, welche im Schwenklager 124 angelenkt ist. Auch auf diesen Hebelarm wirkt ein federndes Element 125, welches zwar ebenfalls als Feder dargestellt ist, aber vorzugsweise als Pneumatikzylinder ausgebildet ist, was jedoch nicht gezeigt ist. Das Presswalzenpaar 122 dient dem Verpressen des geöffneten und fixierten Bodens. Ferner dient auch das gesamte Band 110 dem Andrücken des geöffneten und fixierten Bodens an die Gegenlage 102.

Der Rahmen 112 stützt sich über ein Schwenklager 130 auf Maschinenteilen ab. Über dieses Schwenklager 130 kann der Rahmen 112 in Richtung des Doppelpfeiles S geschwenkt werden, womit insbesondere der Abstand der vorderen Umlenkrolle 113 zur Gegenlage 102 einstellbar ist. Die Druckrollen 115 und die obere Presswalze 120 verändern bei einer Schwenkbewegung ihre Position relativ zur Gegenlage nicht, da sie im Rahmen 112 schwenkbar gelagert sind.

Die vordere Umlenkrolle 113 ist drehbar in einem Ansatzstück 140 gelagert, welches wiederum relativ zum Rahmen 112 verschieblich gelagert ist. Somit kann die Umlenkrolle 113 letztendlich relativ zur Gegenlage in oder gegen die Transportrichtung z verschoben werden. Diese Verschiebemöglichkeit ist mit dem Doppelpfeil V dargestellt.

Auf dem Ansatzstück 140 stützt sich der Schwenkarm 141 ab, der derart gelagert ist, dass er sich in Richtung des Doppelpfeils W um die Drehachse der vorderen Umlenkrolle 113 schwenken lässt. In dem Schwenkarm 141 ist die Andrückrolle 114 gelagert. Da dadurch die Weglänge des Bandes 110 zwischen den Rollen 113 und 115 variabel ist, ist eine Ausgleichsrolle 119 vorgesehen, die in Richtung des Doppelpfeiles A bewegbar ist und die mit einer Kraft beaufschlagt ist. Insgesamt sorgt sie damit für den Ausgleich der unterschiedlichen Weglängen.

Auf dem Ansatzstück 140 stützt sich noch ein weiterer Schwenkhebel 142 ab, welcher ebenfalls vorzugsweise um die Drehachse der vorderen Umlenkrolle 113 schwenkbar ist. Diese Schwenkbewegung wird durch den Doppelpfeil R symbolisiert. An dem Schwenkhebel 142 ist verschiebbar eine Verschiebeplatte 143 angeordnet, die sich in Richtung des Doppelpfeils P relativ zum Schwenkhebel 142 und damit relativ zur vorderen Umlenkwalze 113 verschieben lässt. Damit lassen sich letztendlich die Leitelemente 150 in dem Abstand und über die Schwenkmöglichkeit auch in ihrer Umfangsposition relativ zu der Umlenkwalze 113 einstellen.

Wenn das Schlauchstück 101 nun mit der vorderen Ecke des vorderen Eckeinschlags 104 in den Bereich der Leitelemente 150 gelangt, so wird durch diese sowie durch das Band 110 im Bereich zwischen der Umlenkrolle 113 und der Druckrolle 115 der geöffnete Boden erfasst und der komplette Boden sukzessive weiter niedergelegt und damit in seiner Lage fixiert.

Der Einfluss der Leitelemente 150 ist in den Figuren 2 und 3 deutlicher zu erkennen. Von dem Schlauchstück 101 ist nun der spätere Sackkörper 107 deutlicher zu erkennen. In der Ansicht der Figur 2 ist weiterhin der hintere Eckeinschlag 105 zu sehen. Weiterhin ist der Laminatüberstand 152 zu erkennen, der als kurzer, senkrechter Strich eingezeichnet ist. Die beiden Leitelemente 150 bilden einen trichterförmigen Einlauf 151 aus, in welchen der Laminatüberstand oder, wenn dieser nicht vorhanden ist, die Falzkante einläuft. Bei einer Fehlpositionierung des Laminatüberstandes wird dieser entlang der Kanten 153 der Leitelemente 150 geführt und damit in der Positionierung korrigiert.

Der Laminatüberstand 152 bzw. die Falzkante sind in der Figur 3 als unterbrochene Linie eingezeichnet. Zu erkennen ist weiterhin der Endbereich 108 der Vorderwand, die auf sich selbst zurückgefaltet ist. Die entsprechende Falzkante trägt das Bezugszeichen 109. Im Idealfall fluchten die Falzkante 109 und der Laminatüberstand 152, so dass dann im weiteren Verlauf der Sackherstellung ein den qualitativen Anforderungen genügender Sack hergestellt werden kann.

| **Bezugszeichenliste** | |
|---|---|
| 100 | Vorrichtung |
| 101 | Schlauch stück |
| 102 | Tisch |
| 103 | Rückwand |
| 104 | Vorderer Eckeinschlag |
| 105 | Hinterer Eckeinschlag |
| 106 | Boden |
| 107 | Sackkörper |
| 108 | Endbereich der Vorderwand |
| 109 | Falzkante |
| 110 | Umlaufendes Band |
| 111 | Umlenkrollen |
| 112 | Rahmen |
| 113 | Vordere Umlenkrolle |
| 114 | Andrückrolle |
| 115 | Druckrolle |
| 116 | Hebelarm |
| 117 | Schwenklager |
| 118 | Zugfeder |
| 119 | Ausgleichsrolle |
| 120 | Obere Presswalze |
| 121 | Untere Presswalze |
| 122 | Presswalzenpaar |
| 123 | Hebelarm |
| 124 | Schwenklager |
| 125 | Federndes Element |
| 130 | Schwenklager |
| 140 | Ansatzstück |
| 141 | Schwenkarm |
| 142 | Schwenkarm |
| 143 | Verschiebeplatte |
| 150 | Leitelemente |
| 151 | Trichterförmiger Einlauf |
| 152 | Laminatüberstand |
| 153 | Kanten |
| A | Doppelpfeil |
| P | Doppelpfeil |
| R | Doppelpfeil |
| S | Schwenkrichtungen des Rahmens 112 |
| U | Laufrichtung des Transportbandes 110 |
| V | Doppelpfeil |
| W | Schwenkrichtung des Schwenkarms 141 |
| X | Richtung vertikal zur Erstreckungsrichtung des Schlauchstücks |
| z | Transportrichtung |

## Patentansprüche

1. Vorrichtung (100) zum Fixieren eines offenen Bodens eines Schlauchstücks (101), welches aus wenigstens einem Kunststoffmaterial besteht,
mit mindestens einem umlaufenden Band (110), welches über eine vordere Umlenkrolle (113) und wenigstens eine weitere Rolle führbar ist, wobei mit dem umlaufenden Band (110) auf die offene Seite des Bodens (106) einwirkbar ist, wobei der Boden (106) durch das umlaufende Band (110) gegen eine Gegenlage drückbar ist,
**dadurch gekennzeichnet,**
**dass** die vordere Umlenkrolle (113) von der Gegenlage beabstandet ist und **dass** in Transportrichtung (U) der Schlauchstücke (101) gesehen der vorderen Umlenkrolle (113) wenigstens eine Druckrolle (115) folgt, mit welcher das Band gegen die Gegenlage drückbar ist.

2. Vorrichtung (100) nach Anspruch 1,
**dadurch gekennzeichnet, dass**
die vordere Umlenkrolle (113) in oder gegen die Transportrichtung (U) des Schlauchstücks (101) verschiebbar ist.

3. Vorrichtung (100) nach einem der vorstehenden Ansprüche,
**dadurch gekennzeichnet, dass**
die vordere Umlenkrolle (113) relativ zur Gegenlage höhenverstellbar ist.

4. Vorrichtung (100) nach einem der vorstehenden Ansprüche,
**dadurch gekennzeichnet, dass**
in Transportrichtung (U) der Schlauchstücke (101) gesehen der vorderen Umlenkrolle (113) wenigstens eine Andrückrolle (114) folgt, welche senkrecht zur und/oder in Transportrichtung (U) verschiebbar ist.

5. Vorrichtung (100) nach dem vorstehenden Anspruch,
**dadurch gekennzeichnet, dass**
die Andrückrolle (114) in einem Schwenkarm (141, 142) gelagert ist, wobei der Schwenkarm (141, 142) um die Drehachse der vorderen Umlenkrolle (113) schwenkbar ist.

6. Vorrichtung (100) nach einem der vorstehenden Ansprüche,
**dadurch gekennzeichnet, dass**
in Transportrichtung (U) der Schlauchstücke (101) gesehen hinter der vorderen Umlenkrolle (113) ein Presswalzenpaar (122) vorgesehen ist, welches eine Presswalze und eine Gegenlage umfasst, mit welchen der geöffnete Boden verpressbar ist.

7. Vorrichtung (100) nach einem der vorstehenden Ansprüche,
**dadurch gekennzeichnet, dass**
eine Zentriereinrichtung vorgesehen ist, mit welcher die Lage der Falzkante der Eckeinschläge korrigierbar ist.

8. Vorrichtung (100) nach einem der vorstehenden Ansprüche,
**dadurch gekennzeichnet, dass**
zwei Leitelemente (150) vorgesehen sind, welche quer zur Transportrichtung (U) zueinander einen Abstand zueinander aufweisen, wobei die Leitelemente (150) zumindest teilweise um die vordere Umlenkrolle (113) herum reichen.

9. Vorrichtung (100) nach dem vorstehenden Anspruch,
**dadurch gekennzeichnet, dass**
der Abstand der Leitelemente (150) in Transportrichtung (U) gesehen stetig verringert ist.

10. Vorrichtung (100) nach einem der Ansprüche 8 bis 9,
**dadurch gekennzeichnet, dass**
die Leitelemente (150) relativ zur Gegenlage höhenverstellbar sind.

11. Vorrichtung (100) nach einem der Ansprüche 8 bis 10,
**dadurch gekennzeichnet, dass**
die Leitelemente (150) mit einem Schwenkarm (141, 142) verbunden sind, wobei der Schwenkarm um die Drehachse der vorderen Umlenkrolle (113) schwenkbar ist.

12. Verfahren zum Fixieren eines offenen Bodens eines Schlauchstücks (101), welches aus wenigstens einem Kunststoffmaterial besteht,
mit mindestens einem umlaufenden Band (110), welches über eine vordere Umlenkrolle (113) und wenigstens eine weitere Rolle geführt wird, wobei mit dem umlaufenden Band (110) auf die offene Seite des Bodens eingewirkt wird, wobei der Boden durch das umlaufende Band (110) gegen eine Gegenlage gedrückt wird,
**dadurch gekennzeichnet,**
**dass** der geöffnete Boden des Schlauchstücks (101) zwischen der von der Gegenlage beabstandeten vorderen Umlenkrolle (113) und der Gegenlage eingeführt wird und
**dass** in Transportrichtung (U) der Schlauchstücke (101) gesehen der vorderen Umlenkrolle (113) wenigstens eine Druckrolle (115) folgt, mit welcher das Band gegen die Gegenlage gedrückt wird.

## Claims

1. A device (100) for securing an open bottom of a piece of tube (101), which consists of at least one plastic material, by means of at least one circulating belt (110), which can be guided over a front deflection roller (113) and at least one further roller, wherein the open side of the bottom (106) can be acted on by the circulating belt (110), wherein the bottom (106) can be pressed against a counter-contact surface by the circulating belt (110),
**characterized in**
**that** the front deflection roller (113) is spaced apart from the counter-contact surface and **that** viewed in the transport direction (U) of the piece of tube (101) at least one pressure roller (115) follows the front deflection roller (113), with which pressure roller the belt can be pressed against the counter-contact surface.

2. A device (100) according to Claim 1,
**characterized in that**
the front deflection roller (113) is displaceable in or against transport direction (U) of the piece of tube (101).

3. A device (100) according to any one of the preceding claims,
**characterized in that**
the front deflection roller (113) is height-adjustable relative to the counter-contact surface.

4. A device (100) according to any one of the preceding claims,
**characterized in that**
viewed in the transport direction (U) of the piece of tube (101) at least one pressing-on roller (114) follows the front deflection roller (113), which is displaceable perpendicular to and/or in the transport direction (U).

5. A device (100) according to the preceding claim,
**characterized in that**
the pressing-on roller (114) is mounted in a pivot arm (141, 142), wherein the pivot arm (141, 142) can be pivoted about the axis of rotation of the front deflection roller (113).

6. A device (100) according to any one of the preceding claims,
**characterized in that**
viewed in the transport direction (U) of the piece of tube (101) a pair of press rollers (122) is provided behind the front deflection roller (113), which pair comprises a press roller and a counter-contact surface, with which the opened bottom can be pressed.

7. A device (100) according to any one of the preceding claims,
**characterized in that**
a centering device is provided, with which the position of the fold edge of the corner tucks can be corrected.

8. A device (100) according to any one of the preceding claims,
**characterized in that**
two guide elements (150) are provided, which have a distance from each other transversely to the transport direction (U), wherein the guide elements (150) at least partially extend around the front deflection roller (113).

9. A device (100) according to the preceding claims,
**characterized in that**
the distance of the guide elements (150) viewed in the transport direction (U) is steadily reduced.

10. A device (100) according to any one of Claims 8 to 9,
**characterized in that**
the guide elements (150) are height-adjustable relative to the counter-contact surface.

11. A device (100) according to any one of Claims 8 to 10,
**characterized in that**
the guide elements (150) are connected to a pivot arm (141, 142), wherein the pivot arm can be pivoted about the axis of rotation of the front deflection roller (113).

12. A method for securing an open bottom of a piece of tube (101), which consists of at least one plastic material, by means of at least one circulating belt (110), which can be guided over a front deflection roller (113) and at least one further roller, wherein the open side of the bottom can be acted on by the circulating belt (110), wherein the bottom can be pressed against a counter-contact surface by the circulating belt (110),
**characterized in**
**that** the open bottom of the piece of tube (101) is introduced between the front deflection roller (113) spaced apart from the counter-contact surface and the counter-contact surface and
**that** viewed in the transport direction (U) of the piece of tube (101) at least one pressure roller (115) follows the front deflection roller (113), with which pressure roller the belt is pressed against the counter-contact surface.

## Revendications

1. Dispositif (100) pour la fixation d'un fond ouvert d'un élément de gaine (101) qui est constitué d'au moins une matière plastique,
avec au moins une bande circulaire (110), qui peut être guidée par l'intermédiaire d'au moins un galet de renvoi avant (113) et d'au moins un autre galet, moyennant quoi il est possible d'agir avec la bande circulaire (110) sur le côté ouvert du fond (106), le fond (106) pouvant être comprimé par la bande circulaire (110) contre un contre-appui,
**caractérisé en ce que**
le galet de renvoi avant (113) est distant du contre-appui et
vu dans la direction de transport (U) des éléments de gaine (101), au moins un galet de pression (115), avec lequel la bande peut être comprimée contre le contre-appui, suit le galet de renvoi avant (113).

2. Dispositif (100) selon la revendication 1,
**caractérisé en ce que**
le galet de renvoi avant (113) peut être déplacé dans ou contre la direction de transport (U) de l'élément de gaine (101).

3. Dispositif (100) selon l'une des revendications précédentes,
**caractérisé en ce que**
le galet de renvoi avant (113) peut être réglé en hauteur par rapport au contre-appui.

4. Dispositif (100) selon l'une des revendications précédentes,
**caractérisé en ce que**
vu dans la direction de transport (U) des éléments de gaines (101), au moins un galet de pression (114), qui est mobile perpendiculairement à et/ou dans la direction de transport (U), suit le galet de renvoi avant (113).

5. Dispositif selon la revendication précédente,
**caractérisé en ce que**
le galet de pression (114) est logé dans un bras pivotant (141, 142), le bras pivotant (141, 142) pouvant pivoter autour de l'axe de rotation du galet de renvoi avant (113).

6. Dispositif (100) selon l'une des revendications précédentes,
**caractérisé en ce que**
vu dans la direction de transport (U) des éléments de gaines (101) une paire de rouleaux de pression (122), qui comprend un rouleau de pression et un contre-appui, avec lesquels le fond ouvert peut être comprimé, est prévu derrière le galet de renvoi avant (113).

7. Dispositif (100) selon l'une des revendications précédentes,
**caractérisé en ce que**
un dispositif de centrage est prévu, avec lequel la position de l'arête de pliage des rabats d'angles peut être corrigée.

8. Dispositif (100) selon l'une des revendications précédentes,
**caractérisé en ce que**
deux éléments de guidage (150) sont prévus, qui présentent entre eux une distance transversalement par rapport à la direction de transport (U), les éléments de guidage (150) entourant au moins partiellement le galet de renvoi avant (113).

9. Dispositif (100) selon la revendication précédente,
**caractérisé en ce que**
la distance entre les éléments de guidage (150) vue dans la direction de transport (U) est réduite en permanence.

10. Dispositif (100) selon l'une des revendications 8 à 9,
**caractérisé en ce que**
les éléments de guidage (150) sont réglables en hauteur par rapport au contre-appui.

11. Dispositif (100) selon l'une des revendications 8 à 10,
**caractérisé en ce que**
les éléments de guidage (150) sont reliés avec un bras pivotant (141, 142), le bras pivotant pouvant pivoter autour de l'axe de rotation du galet de renvoi avant (113).

12. Procédé de fixation d'un fond ouvert d'un élément de gaine (101), qui est constitué d'au moins une matière plastique,
avec au moins une bande circulaire (110) qui est guidée par l'intermédiaire d'au moins un galet de renvoi avant (113) et d'au moins un autre galet, moyennant quoi il est possible d'agir avec la bande circulaire (110) sur le côté ouvert du fond, le fond étant comprimé par la bande circulaire (110) contre un contre-appui,
**caractérisé en ce que**
le fond ouvert de l'élément de gaine (101) est introduit entre le galet de renvoi avant (113), distant du contre-appui, et le contre-appui et
vu dans la direction de transport (U) des éléments de gaines (101), au moins un galet de pression (115), avec lequel la bande est comprimée contre le contre-appui, suit le galet de renvoi avant (113).
